# EUROPÄISCHE PATENTSCHRIFT

(11) **EP 0 386 414 B1**
(45) Veröffentlichungstag und Bekanntmachung des Hinweises auf die Patenterteilung: **30.03.1994**
(21) Anmeldenummer: 90100777.3
(22) Anmeldetag: 16.01.1990
(51) Int. Cl.: G03G 15/28, G03B 27/50

(54) **Vorrichtung für die Bildverarbeitung von transparenten Vorlagen**
Image processing device for transparent source documents
Dispositif de traitement d'images pour documents de base transparents

(30) Priorität: 08.03.1989 DE 8902850 U
(43) Veröffentlichungstag der Anmeldung: 12.09.1990
(73) Patentinhaber: Kempf, Georg-Ulrich, D-21465 Wentorf (DE)
(72) Erfinder: Kempf, Georg-Ulrich, D-21465 Wentorf (DE)
(74) Vertreter: Patentanwälte Hauck, Graalfs, Wehnert, Döring, Siemons

(56) Entgegenhaltungen:
- EP-A- 0 235 771
- DE-A- 3 138 829
- GB-A- 1 604 375
- JP-A-56 132 358
- US-A- 3 820 890
- US-A- 4 111 540
- US-A- 4 392 719

## Beschreibung

Die Erfindung bezieht sich auf eine Vorrichtung für die Bildverarbeitung von wahlweise transparenten oder undurchsichtigen Vorlagen nach dem Oberbegriff des Anspruchs 1.

Aus der US-A-4 392 719 ist ein Spezialkopierer bekanntgeworden, dessen optisches System so aufgebaut ist, daß über getrennte optische Wege einmal eine übliche (undurchsichtige) Vorlage kopiert werden kann und zum anderen eine Aufzeichnung einer transparenten Vorlage möglich ist. Es ist ferner ein spezieller Speicher vorgesehen zur Speicherung der Bildsignale der transparenten Vorlage, bevor eine Aufzeichnung auf dem Aufzeichnungsmedium stattfindet.

Aus der US-A-4 111 540 ist ein elektrofotografischer Kopierer oder Scanner bekanntgeworden, der eine horizontale transparente Vorlagenscheibe aufweist sowie eine die Vorlagenscheibe von unten beleuchtende Kopierlichtquelle zwecks Aufzeichnung auf einem elektrofotografischen oder elektronischen Aufzeichnungsmedium. Am Gehäuse des Kopierers ist seitlich ein Diaprojektor angeordnet, dessen Lichtstrahl über einen Umlenkspiegel auf die Vorlagenscheibe der Kopiervorrichtung gerichtet ist. Der Strahl vom Umlenkspiegel gelangt über eine sogenannte Rasterscheibe zur Herabsetzung der Projektions-Intensität über die kopierereigene Optik auf den Fotoleiter in der Kopiervorrichtung. Derartige Rasterscheiben sind in der Drucktechnik zur Erzeugung von Halbtonbildern bekannt.

Der Erfindung liegt die Aufgabe zugrunde, eine Vorrichtung für die Bildverarbeitung zu schaffen, bei der wahlweise transparente oder undurchsichtige Vorlagen, insbesondere Diapositive, Negative oder dergleichen verarbeitet werden können bei ausreichend scharfer Abbildung insbesondere der durchsichtigen Vorlagen.

Diese Aufgabe wird durch die Merkmale des Patentanspruchs 1 gelöst.

Bei der erfindungsgemäßen Vorrichtung wird zur Herstellung von Vergrößerungen aus transparenten Vorlagen, wie Diapositiven, Negativen oder dergleichen eine konventionelle Kopiervorrichtung verwendet, wie sie allgemein bekannt ist. Erfindungswesentlich ist, daß ein Vergrößerungsgerät außerhalb des Gehäuses des Kopierers oberhalb der Vorlagenscheibe angeordnet ist mit einer optischen Achse im wesentlichen senkrecht zur Vorlagenscheibe. Das Gerät ist höhenverstellbar angeordnet, vorzugsweise an einem Stativ. Das Vergrößerungsgerät projiziert in die Ebene der Vorlagenscheibe, in deren Bereich, vorzugsweise unmittelbar auf dieser, eine intensitätsausgleichende Scheibe oder Folie angeordnet ist, auf der die Vorlage scharf abgebildet wird.

Da die Kopiervorrichtung oder der Scanner eine Lichtquelle aufweist, diese mithin die Vorlagenscheibe von unten während des Kopierbetriebs abtastet, wenn die Kopiervorrichtung oder der Scanner betätigt wird, wird dafür gesorgt, daß nicht das reflektierte Licht der Vorlage von der Vorlagenbühne zur Aufzeichnung auf dem fotosensitiven Aufzeichnungsmedium führt, vielmehr das von der mattierten Scheibe ausgehende Licht.

Bei der erfindungsgemäßen Vorrichtung wird die transparente Vorlage auf der Mattscheibe durch das Vergrößerungsgerät scharf abgebildet und von der Kopiervorrichtung wie ein normal aufgelegtes, undurchsichtiges Original weiterverarbeitet. Besondere Einrichtungen im Kopierer oder Scanner, wie zusätzliche Optiken oder Spiegel sind nicht erforderlich.

Nach einer Ausgestaltung der Erfindung besteht die mattierte Scheibe oder Folie aus einem lichtdurchlässigen Kunststoffmaterial aus der Gruppe der Fluorelastomere oder Fluorkohlenstoffharze, vorzugsweise Teflon. Ein derartiges Material ist in hohem Maße hitzebeständig. Es kann daher für die Lichtquelle das Vergrößerungsgerät eine sehr intensive Quelle verwendet werden, ohne daß dadurch die mattierte Scheibe oder Folie Schaden leidet. Die Kopiervorrichtung kann daher auch ohne weiteres im Tageslichtbetrieb betrieben werden. Alternativ kann für die mattierte Scheibe Milchglas verwendet werden.

Nach einer Ausgestaltung der Erfindung ist das Vergrößerungsgerät vorzugsweise am Kopierer befestigt, vorzugsweise an einem Stativ.

Soll die erfindungsgemäße Kopiervorrichtung weitgehend zur Vervielfältigung transparenter Vorlagen dienen, ist es möglich, anstelle der das Antrittsfenster abdeckenden Glasplatte die mattierte Scheibe oder Folie anzuordnen. Darüber hinaus können mattierte Scheibe und Folie und Vergrößerungsgerät über einen Rahmen zu einer Einheit verbunden sein. Diese läßt sich auf einfache Weise mit üblichen elektrostatischen Kopierern kombinieren.

Die Erfindung wird nachfolgend anhand eines Ausführungsbeispiels näher erläutert.

Die einzige Figur zeigt perspektivisch eine Vorrichtung nach der Erfindung.

Die Abbildung zeigt eine perspektivische Ansicht eines elektrostatischen Kopierers 1, an dem ein Vergrößerungsgerät 2 über ein Stativ 3 angebracht ist. Das Vergrößerungsgerät 2 bildet über eine Linsenoptik 4 auf einer Eintrittsfläche 5 des Kopierers 1 ab. Die Entfernung des Vergrößerungsgerätes 2 zu dem Eintrittsfenster 5 kann dabei über nicht gezeigte Verstellvorrichtungen am Stativ 3 verändert werden. Dadurch läßt sich die Abbildung der Vorlage vor dem Kopiervorgang auf eine gewünschte Größe einstellen, bzw. lassen sich einzelne Bildausschnitte gezielt herausvergrößern. Eine Vergrößerung der Vorlage ist jedoch nicht unbegrenzt möglich, da ab einer bestimmten Entfernung die Leuchtkraft der in dem Vergrößerungsgerät 2 angeordneten Lichtquelle nicht mehr ausreicht, um eine ausreichend starke Projektion auf dem Eintrittsfenster 5 zu liefern. Weiterhin wird der Bereich, in dem die Verstellung der Entfernung zwischen dem Kopierer 1 und dem Vergrößerungsgerät 2 möglich ist, durch den Projektionswinkel der Linsenoptik 4 bestimmt.

Im Bereich des Eintrittsfensters 5 des Kopierers 1 ist eine mattierte Scheibe 6 angeordnet, die das gesamte Fenster 5 abdeckt. Wie oben ausgeführt, dient die mattierte Scheibe in erster Linie dazu, eine Vergleichmäßigung der Lichtintensität über die gesamte projizierte Abbildung zu erzielen. Weiterhin legt sie die Abbildung in der Form fest, in der sie auf die nicht gezeigte lichtelektrische Empfangsvorrichtung im Inneren des Gerätes projiziert wird. Dies ist aus mehreren Gründen wichtig. Die Scharfeinstellung einer projizierten Abbildung erfolgt mit Hilfe der Linsenoptik 4 am Vergrößerungsgerät 2. Scharf einstellen läßt sich eine Abbildung jedoch nur in einer bestimmten Projektionsebene. Wird nun beispielsweise die Abbildung in der Ebene des Eintrittsfensters 5 unscharf eingestellt und dann während des Kopiervorganges auf die darunterliegende Ebene der Empfangsvorrichtung projiziert, so erhält man eine unscharfe Kopie.

Mit der Anordnung einer mattierten Scheibe im Bereich des Eintrittsfensters erreicht man, daß die darauf projizierte Abbildung mit der Abbildung identisch ist, die schließlich in der Empfangsebene des Kopierers erzeugt wird. Dadurch entfällt das oben beschriebene Problem das mit einer Scharfeinstellung verbunden ist.

Wie oben ausgeführt, kann die mattierte Scheibe oder Folie 6 anstelle einer das Eintrittsfenster 5 des Kopierers 1 abdeckenden Glasplatte oder auf einer solchen Glasplatte angeordnet sein. Im letzten Falle kann die mattierte Scheibe oder Folie 5 entfernt werden und der Kopierer zu einem herkömmlichen Kopiervorgang eingesetzt werden. Für diesen Fall wird wie bei herkömmlichen Kopierern eine Kopiererabdeckung 7 über das Eintrittsfenster 5 geklappt.

Herkömmliche Kopierer verfügen über eine kopierereigene Lichtquelle. Soll der Kopierer wie oben beschrieben in Verbindung mit einem Vergrößerungsgerät eingesetzt werden, so kann die kopiereigene Lichtquelle durch eine gezielte Ansteuerung ausgeschaltet werden. Wird die kopierereigene Lichtquelle nicht ausgeschaltet, so ist darauf zu achten, daß die in dem Vergrößerungsgerät angeordnete Lichtquelle eine höhere Intensität als das Kopiererlicht aufweist.

## Patentansprüche

1. Vorrichtung für die Bildverarbeitung von wahlweise transparenten oder undurchsichtigen Vorlagen, insbesondere Diapositiven, Negativen oder dergleichen mit
einem elektrophotographischen Kopierer oder Scanner (1), der eine horizontale transparente Vorlagenscheibe (5) aufweist sowie eine die Vorlagenscheibe von unten beleuchtende Kopierlichtquelle zwecks Aufzeichnung auf einem elektrophotographischen oder elektronischen Aufzeichnungsmedium, einem höhenverstellbaren Vergrößerungsgerät (2) mit einer Lichtquelle zur Belichtung der Vorlagen oberhalb der Vorlagenscheibe (5), dessen optische Achse weitgehend senkrecht auf der Vorlagenscheibe (5) steht und das die transparente Vorlage auf eine auf der Vorlagenscheibe angeordnete mattierte Lichtintensitätsunterschiede ausgleichende Scheibe (6) oder Folie scharf abbildet, wobei die Lichtquelle des Vergrößerungsgerätes (2) eine höhere Intensität als das Kopierlicht aufweist oder das Kopierlicht mittels einer Steuervorrichtung ausschaltbar ist.

2. Vorrichtung nach Anspruch 1, dadurch gekennzeichnet, daß die mattierte Scheibe (6) oder Folie aus einem lichtdurchlässigen Kunststoffmaterial aus der Gruppe der Fluorelastomere oder Fluorkohlenstoffharze, vorzugsweise Teflon, besteht.

3. Vorrichtung nach Anspruch 1, dadurch gekennzeichnet, daß die mattierte Scheibe (6) aus Milchglas besteht.

4. Vorrichtung nach einem der Ansprüche 1 bis 3, dadurch gekennzeichnet, daß das Vergrößerungsgerät (2) an dem Kopierer (1) befestigt ist.

5. Vorrichtung nach den Ansprüchen 1 bis 4, dadurch gekennzeichnet, daß das Vergrößerungsgerät (2) an einem Stativ (3) angebracht ist.

6. Vorrichtung nach einem der Ansprüche 1 bis 5, dadurch gekennzeichnet, daß die mattierte Folie oder Scheibe (6) die Vorlagenscheibe des Kopierers ist.

7. Vorrichtung nach einem der Ansprüche 1 bis 3, dadurch gekennzeichnet, daß das Vergrößerungsgerät (2) und die mattierte Scheibe oder Folie (6) über einen Rahmen miteinander verbunden sind.

## Claims

1. An image processing device for either transparent or opaque documents, in particular diapositives, negatives or the like, comprising an electro-photographic copying machine or scanner (1) including a horizontal, transparent platen (5) and a copying light source illuminating said platen from below for recording said document onto an electro-photographic or electronic recording medium, further comprising an enlarging means (2) adjustable in height including a light source located above said platen (5) for illuminating said documents, which optical axis extends substantially vertical to said platen (5) and which produces a sharp image of the transparent document on a diffusing plate (6) or film placed on said platen and compensating for differences in light intensity, wherein the light source of the enlarging means (2) has a higher intensity than that of the copying light, or, respectively the copying light can be turned off by a control means.

2. The device of claim 1, characterized in that the diffusing plate (6) or film consists of a light transparent plastic material selected from the group of fluor elastomers or fluor carbon resins, preferably teflon.

3. The device of claim 1, characterized in that the diffusing plate (6) consists of translucent glass.

4. The device of one of claims 1 to 3, characterized in that said enlarging means (2) is secured to the copying machine (1).

5. The device of claims 1to 4, characterized in that the enlarging machine (2) is mounted on a support (3).

6. The device of one of claims 1 to 5, characterized in that the diffusing film or plate (6) is the platen of the copying machine.

7. The device of one of claims 1 to 3, characterized in that the enlarging means (2) and the diffusing plate or film (6) are assemblied together by a frame.

## Revendications

1. Dispositif de traitement d'images de documents, au choix transparents ou opaques, en particulier de diapositives, de négatifs ou similaires, comprenant :
un copieur ou scanner (1) électrophotographique, qui présente une vitre (5) pour documents, horizontale, transparente, ainsi qu'une source de lumière pour copie, éclairant par le dessous la vitre pour documents à des fins d'enregistrement sur un support électrophotographique ou électronique,
et un agrandisseur (2) réglable en hauteur, avec une source lumineuse destinée à éclairer les documents placés au-dessus de la vitre (5) pour documents, l'agrandisseur ayant son axe optique sensiblement perpendiculaire à la vitre (5) pour documents et reproduisant de manière nette les documents transparents sur une vitre (6), ou un film, dépolie compensant les différences d'intensités lumineuses, et disposée sur la vitre (5) pour documents, la source lumineuse de l'agrandisseur (2) présentant une intensité plus élevée que la lumière destinée à la copie, ou ladite lumière destinée à la copie pouvant être éteinte au moyen d'un dispositif de commande.

2. Dispositif selon la revendication 1,
caractérisé en ce que la vitre (6), ou le film, dépolie est constituée d'une matière plastique translucide, appartenant au groupe des élastomères fluorés ou des résines fluorocarbones, de préférence de téflon.

3. Dispositif selon la revendication 1,
caractérisé en ce que la vitre (6) est constituée de verre opale.

4. Dispositif selon l'une quelconque des revendications 1 3,
caractérisé en ce que l'agrandisseur (2) est fixé sur le copieur (1).

5. Dispositif selon l'une quelconque des revendications 1 4,
caractérisé en ce que l'agrandisseur (2) est monté sur une potence (3).

6. Dispositif selon l'une quelconque des revendications 1 5,
caractérisé en ce que la vitre (6) ou le film, dépolie constitue la vitre pour documents, du copieur.

7. Dispositif selon l'une quelconque des revendications 1 3,
caractérisé en ce que l'agrandisseur (2) et la vitre (6), ou le film, dépolie sont reliés l'un l'autre par un chassis.
